# EUROPÄISCHE PATENTSCHRIFT

(11) **EP 0 403 949 B1**
(45) Veröffentlichungstag und Bekanntmachung des Hinweises auf die Patenterteilung: **10.08.1994**
(21) Anmeldenummer: 90111179.9
(22) Anmeldetag: 13.06.1990
(51) Int. Cl.: B65H 67/04, B65H 54/71

(54) **Schneidvorrichtung für einen laufenden Faden**
Cutting equipment for a running thread
Dispositif pour couper des fils continus

(30) Priorität: 19.06.1989 DE 3919855; 02.11.1989 DE 3936486; 23.02.1990 DE 4005821
(43) Veröffentlichungstag der Anmeldung: 27.12.1990
(73) Patentinhaber: BARMAG AG, D-42862 Remscheid (DE)
(72) Erfinder: Dammann, Peter, D-5630 Remscheid 11 (DE); Bartkowiak, Klaus, D-4690 Herne 1 (DE)
(74) Vertreter: Pfingsten, Dieter, Dipl.-Ing.

(56) Entgegenhaltungen:
- AT-B- 332 263
- DE-A- 2 352 435
- DE-A- 3 710 692
- DE-C- 3 516 522
- US-A- 4 106 711

## Beschreibung

Die Erfindung betrifft eine Fadenführungseinrichtung nach dem Oberbegriff des Anspruchs 1.
Solche Fadenführungseinrichtungen sind z.B. bekannt durch das deutsche Gebrauchsmuster 73 23 026 (867) oder das deutsche Gebrauchsmuster 71 26 191 (815) oder das deutsche Patent 35 16 522 (1408). Bei allen diesen Fadenführungseinrichtungen besteht der Nachteil, daß an der zugehörigen Schneidvorrichtung der Schnitt - soll er gelingen - sehr schnell durchgeführt werden muß. In jedem Fall besteht die Gefahr, daß das geschnittene Fadenende auseinanderplatzt, so daß es nicht wiedergefunden werden kann und/oder so daß die einzelnen Filamente in Maschinenteile geraten.

Ähnliche Schwierigkeiten sind bei Schneidvorrichtungen zu erwarten, wie sie aus der US-A-4106711 und der AT-A-332263 bekannt sind.

Aufgabe der Erfindung ist es, die bekannte Fadenführungseinrichtung für einen laufenden Faden so auszugestalten, daß der Faden von der zugehörigen Schneidvorrichtung mit beliebiger Geschwindigkeit und ohne die Gefahr des Auseinanderplatzens des Fadenendes geschnitten werden kann. Auch soll der Schneidvorgang im wesentlichen unabhängig von den Fadenzugkräften und insbesondere ohne Zugkraftspitzen vonstatten gehen.

Die Lösung ergibt sich aus dem Kennzeichen des Anspruchs 1.

Die Lösung hat den Vorteil, daß durch sie an dem einzelnen Fadenpunkt die Situation des statischen Fadenschnitts entsteht. Das heißt: Der Faden wird so geschnitten, wie man einen stillstehenden Faden von Hand mit einem Messer zerschneidet.

Wesentlich dabei ist, daß zu der Bewegung des Fadens in seinem Fadenweg eine Relativbewegung quer zum Fadenweg hinzukommt. Diese Relativbewegung kann einmal dadurch erzeugt werden, daß der Faden zusätzlich auch quer zu seinem Weg bewegt wird, wie es z.B. in dem Changierdreieck eines einer Changiereinrichtung zulaufenden Fadens der Fall ist. Daher eignet sich die Fadenführungseinrichtung insbesondere zum Kappen eines einer vollen Spule zulaufenden Fadens (Anspruch 3). Die Relativbewegung quer zum Fadenweg kann aber auch dadurch erzeugt werden, daß die zugehörige Schneidvorrichtung eine Bewegung quer zum Fadenweg macht.

Diese Situation ist z.B. gegeben beim Fangen eines Fadens in einem Spulteller, wie er z.B. in dem deutschen Patent 35 16 522 beschrieben ist. Hier kann die Schneidvorrichtung an der erfindungsgemäßen Fadenführungseinrichtung die dort angegebene Schneidvorrichtung vorteilhaft ersetzen (Anspruch 4).

Im folgenden wird die Erfindung anhand von zwei Ausführungsbeispielen einer Fadenführungseinrichtung mit jeweils einer Schneidvorrichtung zum Kappen des Fadens, der einer vollen Spule zuläuft, und einer Schneidvorrichtung an einem Spulteller beschrieben.

In Fig. 1 ist die Ansicht, in Fig. 2 der Schnitt durch einen Spannteller 52 dargestellt. Er dient zum Einspannen einer Leerhülse 20 und ist frei drehbar und axial verschiebbar gelagert. Die Hülse 20 wird zwischen zwei derartigen Spanntellern eingespannt. Der in Fig. 1/2 dargestellte Spannteller dient gleichzeitig zum Fangen des Fadens 8. Der Faden 8 wird durch ein hier nicht dargestelltes Lieferwerk angeliefert und durch eine Saugpistole 53 abgezogen. Der Spannteller weist einen äußeren Rand 54 und einen inneren Rand 55 auf, zwischen denen eine Umfangsnut mit Nutengrund 58 gebildet wird. Der innere Rand, auf welchen man in Fig. 1 blickt, weist einen vom Außenumfang ausgehenden, gegen die Drehrichtung 56 sekantial weisenden Schlitz 57 auf. Gegen die Drehrichtung hierzu versetzt, ist eine Schneideinrichtung mit einem Messer 34 zwischen dem inneren und dem äußeren Rand 54 bzw. 55 angebracht. Die Schneideinrichtung ist in Fig. 2A, 2B geschnitten. Sie weist in beiden dargestellten Ausführungen ein keilförmiges Messer 34 auf. Das Messer ist an dem einen äußeren Rand, z.B. 54 so angebracht, daß es in die Nut 58 zwischen dem inneren und dem äußeren Rand 54 bzw. 55 weist und zum Außenumfang des Spanntellers 52 einen keilförmigen Spalt offen läßt. Dasjenige Ende des Messers, welches dem zwischen den beiden Rändern 54, 55 gebildeten Nutengrund 58 zugewandt ist, ragt axial zwischen zwei Führungskanten, die zu dem Messerblatt parallel und beidseits des Messerblattes liegen. Die Führungskanten werden in der Ausführung nach Fig. 2B durch zwei Stege 60, 61 gebildet, die an dem gegenüberliegenden Rand 55 angebracht sind und die Nut von innen nach außen keilförmig ausfüllen, wobei die Steigung der des Messers entgegengesetzt ist. Stege und Messer bilden also einen nach außen offenen Keilspalt. In der Ausführung nach Fig. 2A ist stattdessen eine Ausnehmung 59 des inneren Randes 55 vorgesehen. Die Seitenkanten dieser Ausnehmung verlaufen parallel zu der Messerebene, jedoch so, daß sie einen geringen Abstand zu der Messerebene einhalten. Auf diese Weise bildet die Ausnehmung 59 die Führungskanten 51 beidseits des Messers 34. Auch hier bilden Messer 34 und Seitenkanten 51 einen Keilspalt, welcher zum Außenumfang des Spanntellers 52 hin offen ist und sich zum Nutengrund 58 der zwischen den Rändern 54 und 55 gebildeten Nut hin verengt. Ein Faden 8, welcher in diesen Keilspalt hineingezogen wird, wird daher zwischen den Führungskanten 51 und der Messerschneide 36 verspannt, wie es in den Figuren 4 und 5 dargestellt ist. Insofern wird auf die nachfolgende Beschreibung zu den Figuren 4 und 5 verwiesen. Das Messer 34 sowie die Führungskanten 51 sind nun außerdem so ausgerichtet, daß die Messerebene und die Führungskanten im wesentlichen auf einer Evolvente zum Nutengrund 58 der zwischen den Rändern 54 und 55 gebildeten Nut verlaufen. Dies wäre eine Idealform. Wie aus der Zeichnung ersichtlich, genügt es, daß der Verlauf einer Evolventen angenähert ist. Es ist für die Funktion unschädlich, daß das Messer gerade ist und insofern die Sehne oder Tangente einer Evolventen darstellt.

Zur Funktion:
Der von der Saugpistole 53 abgesaugte Faden 8 wird mit einer teilweisen Umschlingung auf die zwischen den Spanntellern 52 eingespannte Leerhülse 20 gelegt und dabei über den inneren Rand 55 des einen Spanntellers 52 gelegt. Dadurch wird der Faden von der vorspringenden Nase 57a des Schlitzes 57 erfaßt und zu einer Schlaufe mit zwei Fadenstücken ausgezogen. Das zur Saugpistole weisende Fadentrum fällt dabei in die Nut zwischen dem äußeren Rand 54 und dem inneren Rand 55 und umschlingt den Nutengrund 58 teilweise. Da nun die Schneideinrichtung 34 gegen die Drehrichtung 56 gegenüber dem Schlitz 57 versetzt ist, und zwar - wie in Fig. 1 dargestellt - etwa um 180°, gerät das Fadentrum nach einer Teilumschlingung in die Schneideinrichtung 34. Es sei bemerkt, daß infolge der Umschlingungsreibung das Fadentrum wieder aus der Saugpistole 53 herausgezogen wird und daher eine Bewegungsrichtung in der Bewegungsrichtung des Nutengrundes 58 gleich Bewegungsrichtung 56 hat. Da ferner das Messer längs einer Evolventen ausgerichtet ist, ist die Relativbewegung zwischen der Schneideinrichtung 34 und dem Faden auf eine Querbewegung beschränkt. Der Faden führt also keine Bewegung senkrecht zum Messer 36 aus. Bei weiterer Drehung des Spanntellers 52 gerät der Faden mehr und mehr in den Keilspalt, welcher zwischen dem Messer 36 und den Führungskanten 51 gebildet wird. Dabei wird er zunehmend verspannt und schließlich glatt, das heißt: in einer einzigen Radialebene des Fadens zerschnitten.

Bei der Ausbildung und Ausrichtung des Messers nach dieser Erfindung wird vermieden, daß der Faden eine Bewegungskomponente senkrecht zur Messerschneide hat. Daher wird auch vermieden, daß der Faden sehr stark aufgerauht wird und unter Umständen eine der sog. Kantenkräuselung ähnliche Struktur annimmt. Es entsteht also mit dieser Schneideinrichtung ein sehr definiertes glattes Fadenende, dessen Wiederauffinden keine Schwierigkeiten macht.

Fig. 3 zeigt die perspektive Ansicht einer Spulstelle 2. In dieser Darstellung ist der Changierantrieb sowie die zum Spulenantrieb erforderliche Treibwalze nicht gezeigt. Der Faden 8 wird auf der Spulhülse 20 aufgewickelt. Die Spulhülse 20 ist zwischen zwei Spanntellern 52, die frei drehbar gelagert sind, eingespannt. Gezeigt ist hier die Situation, in der der Faden der im Kriechgang gedrehten Spulhülse 20 zuläuft, bevor er wieder in die Changiereinrichtung 10 eingelegt wird. Hierzu wird der Faden 8 durch die Führungsgabel 16 am Führungsarm 15 außerhalb des Changierbereichs zur Leerhülse 20 geführt. Der Changierbereich ist durch die Schlitzlänge 30 des Fadenführers bzw. der Changiereinrichtung 10 vorgegeben. Eine zum Absaugen des geschnittenen Fadens erforderliche Saugöffnung wird durch eine radiale Mantelöffnung 27 im Saugrohr gebildet, wobei eine Umlenkschiene 17 im Rohrlängsbereich der Mantelöffnung eine radial über der Mantelöffnung 27 liegende Aussparung 28 aufweist, welche in Richtung zur Spulhülse 20 schlitzförmig (29) geöffnet ist. Die Aussparung umgibt die Mantelöffnung 27 mit Abstand. Diese schlitzförmige Öffnung dient dem Zweck, den von links heranchangierten Faden in der Aussparung 28 einzufangen, so daß er unabhängig von weiterer Changierbewegung stets im Fangbereich der Saugöffnung 27 läuft. Der Fangbereich der Saugöffnung hat daher mindestens so groß zu sein wie der Bereich der Aussparung 28 in der Umlenkschiene.
Im folgenden wird der Vorgang der Beendigung der Spulreise beschrieben.

Am Ende der Spulreise wird das Saugrohr 14 in der Schwenkrichtung 31 gedreht, um das Changierende einzuleiten. Fest mit dem Saugrohr verbunden ist hierzu das an dem Messerhalter 33 befestigte Messer 34. Bezüglich der Einzelheiten für die Ausbildung eines derartigen Messerhalters wird auf die Figuren 4 und 5 verwiesen. Das Messer weist einen in der Changierebene liegenden Schlitz 35 auf, in welchen der von links changierte Faden hineinläuft. Der Schlitz 35 wird von der Messerschneide 36 keilförmig überlappt und verengt sich somit für den hineinchangierten Faden. Infolge der Verengung wird der Faden an die Messerschneide gedrückt, wodurch die Fadenspannung ansteigt. Hierdurch erfolgt ein sicheres Schneiden des Fadens. Da der von links kommende Faden auch von dem Schlitz 29 der Aussparung 28 gefangen wird, befindet er sich mit seinem abgeschnittenen Ende zwangsläufig im Fangbereich der Saugöffnung und wird folglich nach dem Abschneiden durch das Absaugrohr 14 abgesaugt. Eine Besonderheit bei der gezeigten Ausführung besteht darin, daß das Messer 34 mit einem Schlitz 35 ausgestattet ist. Eine derartige Anordnung setzt voraus, daß der Faden stets von einer Richtung in den Schlitz hineinchangiert wird. Aus diesem Grunde trägt das Messer an seinem dem Schlitz 35 abgewandten Ende eine Überlaufkante 37, welche die Changierebene schräg durchstößt und im wesentlichen in Changierrichtung zeigt. Die Überlaufkante wird von dem Faden problemlos überlaufen, sofern er gerade von rechts nach links changiert wird. Während des nächsten Changierhubs von links nach rechts wird der Faden alsdann in den Schlitz hineinchangiert und abgeschnitten. Eine weitere Besonderheit besteht darin, daß sich der Schlitz von der Öffnung bis zum Ende der Leerhülse 20 nähert (Auslenkung des Endes in Richtung zur Spule). Als weitere Besonderheit ist das Messer 34 um eine Drehachse 38, die an dem Messerhalter 33 angebracht ist, derart drehbar, daß es mit seinem hinteren Ende bezüglich der Changierebene angehoben bzw. abgesenkt werden kann. Der Winkel zwischen der Changierebene und dem Schlitz bestimmt die Neigung des Messers. Zur genauen Einstellung der Neigung bzw. Schrägstellung dient eine Befestigungsschraube 39, die in einem bezüglich der Drehachse 38 kreisförmigen Schlitz geführt ist. Infolge der Auslenkung des Endes des Schlitzes in Richtung zur Spule wird eine selbstverstärkende Klemmwirkung des sich verengenden Schlitzes und damit ein sicheres Abschneiden des Fadens hervorgerufen, da der hineinchangierte Faden eine Straffung erfährt. Die Neigung bzw. Schrägstellung bewirkt eine zusätzliche Fadenstraffung während des Überlaufs über die Messerschneide, da der Faden zwangsweise bis zum Schnitt unter seiner Fadenzugkraft über die Changierebene angehoben wird.

Die Figuren 4 und 5 zeigen Details zur Ausführung des Messers. In Fig. 4 ist die Messerklinge derart geneigt, daß der Winkel zwischen der Klingenebene und der Changierebene nicht 90° ist. Dieser Winkel ist mit "alpha" bezeichnet. Die Klingenebene ist so geneigt, daß die Messerschneide 36 dem ankommenden Faden entgegenzeigt. Demzufolge liegt der Winkel alpha, der weniger als 90° beträgt, in Fadenlaufrichtung gesehen, hinter der Klingenebene.

Fig. 5 zeigt eine mögliche Ansicht von oben. Hierbei ist die Messerplatte 34.1 schräg zur Mittellinie 47 des Changierdreiecks angeordnet. Die Messerplatte 34.1 ist mit dem Messerhalter 33, der hier nicht gezeigt ist, an dem Saugrohr befestigt. Bezüglich der Mittellinie 47 des Changierdreiecks ist die Messerplatte 34.1 derart gedreht, daß sich die Messerschneide 36 von Beginn an bis zu ihrem Ende der Spulhülse nähert. Demzufolge ist der Winkel beta, welchen die Messerschneide 36 mit der Mittellinie 47 des Changierdreiecks bildet, in Laufrichtung des Fadens gesehen hinter der Messerschneide 36 kleiner als 90°. In dem gezeigten Fall wird der Faden in der Changierrichtung 48 quer über die Messerschneide changiert.
Abweichend hiervon zeigt Fig. 4 die Seitenansicht der Changierebene 50 und die Changierrichtungen 48 stehen jeweils senkrecht zur Blattebene. Die Laufrichtung des Fadens ist mit 49 gezeigt.

Für die Figuren 4 und 5 gilt gemeinsam: Die Messerklinge 34 ist an der Messerplatte 34.1 befestigt. Die Messerplatte 34.1 und die Messerklinge 34 liegen nicht flächig aneinander, sondern bilden zwischen sich einen Abstand, durch den ein Verklemmen des Fadens verhindert wird. Weiterhin wird hierdurch das Ansammeln von Fadenresten und Flusen vermieden.

Zur Funktion:
Der Faden zieht sich infolge der Changierbewegung unter Selbsthemmung so in die Verengung, daß eine einzige Fadenstelle auf der Messerschneide 36 entlanggleitet.

Die Messerschneide durchstößt die Changierebene schräg, so daß der Faden während des Überlaufen der Messerschneide weiter von der Changierebene entfernt wird. Er wird von der Messerschneide 36 unter die Führungskanten 51 gezogen und zusätzlich gestrafft. Hierdurch wird erreicht, daß der Umschlingungswinkel des Fadens an der Messerschneide 36 weiter zunimmt, wodurch die Reibkräfte zwischen dem Faden und der umschlungenen Messerschneide weiter ansteigen. Dies erfolgt, solange bis der Faden durchgetrennt ist. Infolge der zunehmenden Reibkraft, welche die umschlungene Messerschneide 36 auf den Faden ausübt, nimmt die Fadenzugkraft des weiterhin aufgewickelten Fadens zu, was den Trennvorgang ebenfalls begünstigt.

Das Schneidprinzip, das durch das Messer verwirklicht ist, besteht darin, daß die Messerschneide 36 so ausgerichtet wird, daß der Faden bzw. ein einzelner Fadenpunkt, der mit der Messerschneide 36 in Berührung kommt, keine Relativbewegung quer zur Messerschneide 36 ausführt. Das Prinzip besagt ferner, daß der Faden beim Abgleiten auf der Messerkante in einen Keilspalt geführt wird, welchen die Messerschneide 36 mit vor und/oder hinter der Messerebene liegenden Führungskanten 51 bildet. Dadurch wird der Faden zwischen den Führungskanten 51 einerseits und der Messerschneide 36 andererseits zunehmend verspannt, so daß der Faden auf der Messerschneide 36 einen Winkel, vorzugsweise einen zunehmend spitzer werdenden Winkel bildet. Dabei sorgen Ausbildung und Ausrichtung des Messers dafür, daß der Faden im wesentlichen keine Bewegungskomponente quer zur Messerschneide hat.

Das Messer ist also so ausgerüstet und eingerichtet, daß der Schneidvorgang vollständig der Art und Weise entspricht, in der man natürlicherweise einen Faden mit einem Messer durchschneidet.

## Patentansprüche

1. Fadenführungseinrichtung zum Festlegen eines Fadenweges und Führen eines im wesentlichen gerade verlaufenden Fadens (8) mit definierter Fadenlaufrichtung (49), welche Einrichtung eine Schneidvorrichtung mit einem Messer (34) und einer Messerschneide (36) enthält, wobei das Messer in einer Messerebene liegt, die quer zum Fadenweg liegt,
und wobei,
die Fadenführungseinrichtung Einrichtungen (10,52) zur Durchführung einer Relativbewegung (48,56) zwischen Messer (34) und Faden (8) quer zum Fadenweg enthält;
dadurch gekennzeichnet,
daß die Messerschneide (36) in Richtung der aus der Fadenbewegung und der genannten Relativbewegung gebildeten resultierenden Relativbewegung zwischen Messer und Faden derart ausgerichtet ist, daß der Faden im wesentlichen keine relative Bewegungskomponente quer zur Messerschneide hat;
daß der Schneideinrichtung zumindest eine Führungskante (51) zugeordnet ist, welche in einer Führungsebene angeordnet ist, wobei die Führungsebene in einem Abstand von der Messerebene liegt, und wobei die Führungskante (51) die Messerschneide (36) kreuzt und mit dieser - in der senkrechten Projektion auf die Messerebene gesehen - einen Keilspalt bildet, der sich in Richtung der genannten resultierenden Relativgeschwindigkeit schließt.

2. Einrichtung nach Anspruch 1,
dadurch gekennzeichnet, daß
der Schneidvorrichtung zwei Führungskanten (51) zugeordnet sind, die in jeweils einer Führungsebene angeordnet sind,
wobei die beiden Führungsebenen beidseits zu der Messerebene liegen,
und wobei jede der Führungskanten (51) die Messerschneide (36) kreuzt und mit dieser - in der senkrechten Projektion auf die Messerebene gesehen - einen Keilspalt bildet, der sich in Richtung der genannten resultierenden Relativgeschwindigkeit schließt.

3. Einrichtung nach Anspruch 1 oder 2,
dadurch gekennzeichnet, daß
die Fadenführungseinrichtung weiterhin eine Changiereinrichtung für den Faden enthält,
daß die Schneidvorrichtung(34) -in Fadenlaufrichtung- in dem durch eine Changiereinrichtung(10) gebildeten Changierdreieck (47) derart angeordnet ist, daß die genannte Relativbewegung quer zur Fadenachse durch die Changierbewegung (48) erzeugt wird,
und daß die zumindest eine Führungskante (51) die Changierebene (50) des Changierdreiecks durchdringt.

4. Einrichtung nach Anspruch 2,
dadurch gekennzeichnet, daß
die Fadenführungseinrichtung weiterhin eine sich drehende Rolle, insbesondere einen Spannteller (52) zum Einspannen einer Spulhülse enthält,
daß die Rolle (52) zwischen zwei Radialebenen eine Umfangsnut (58) enthält,
daß die Rolle in Bezug auf die Fadenführungeeinrichtung derart angeordnet ist, daß der Faden (8) tangential im Aufwickelsinne in den Nutengrund (58) geführt wird,
daß das Messer (34) an der einen Nutenwandung (54) der Umfangsnut (58) angebracht ist und die zwei Führungskanten (51) an der gegenüberliegenden Nutenwandung (55) der Umfangsnut gebildet sind,
daß die Messerebene quer zu den Radialebenen und im wesentlichen auf einer Evolvente zum Nutengrund (58) liegt
daß der Keilspalt zwischen der Messerschneide (36) und den Führungskanten (51) sich in Richtung auf den Nutengrund (58) schließt.

## Claims

1. Thread guiding device for defining a thread path and guiding a thread (8) substantially running in a straight line with a defined direction of thread travel (49), which device comprises a cutting device with a knife (34) and a knife blade (36), with the knife located in a knife plane lying transverse to the thread path and in which the thread guiding device comprises devices (10, 52) to execute a relative movement (48, 56) between the knife (34) and thread (8) transverse to the thread path,
characterized in that
the knife blade (36) is aligned in the direction of the relative movement between the knife and the thread resulting from the thread movement and the relative movement referred to in such a way that the thread has no substantial relative movement component transverse to the knife blade; in that the cutting device has assigned to it at least one guiding edge (51) which is located in a guiding plane, with the guiding plane lying at a distance from the knife plane and with the guiding edge (51) crossing the knife blade (36) and forming a wedge-shaped slot with this, seen in the perpendicular projection onto the knife plane, the wedge-shaped slot closing in the direction of the resulting relative speed referred to.

2. Device in accordance with claim 1,
characterized in that the cutting device has two guiding edges (51) assigned to it which each are located in a guiding plane, with the two guiding planes lying either side of the knife plane and with each of the guiding edges (51) crossing the knife blade (36) and forming a wedge-shaped slot with this, seen in the perpendicular projection onto the knife plane, the wedge-shaped slot closing in the direction of the resulting relative speed referred to.

3. Device in accordance with claim 1 or 2,
characterized in that the thread guiding device further incorporates a jigging device for the thread, in that the cutting device (34), in the direction of thread travel, is located in the jigging triangle (47) formed by a cross-winding device (10) in such a way that the relative movement referred to transverse to the thread axis is generated by the jigging movement (48), and in that the one or more guiding edges (51) penetrate the jigging plane (50) of the jigging triangle.

4. Device in accordance with claim 2,
characterized in that the thread guiding device further incorporates a freely rotating roller, in particular a tensioning plate (52) to clamp a bobbin tube, in that the roller (52) comprises a circumferential groove (58) between two radial planes, in that the roller is mounted in relation to the thread guiding device in such a way that the thread (8) is guided tangentially into the groove ground (58) in the direction of winding, in that the knife (34) is mounted on one of the groove walls (54) of the circumferential groove (58) and the two guiding edges (51) are formed on the opposing groove wall (55) of the circumferential groove, in that the knife plane lies transverse to the radial planes and substantially on an involute to the groove ground (58), in that the wedge-shaped slot between the knife blade (36) and the guiding edges (51) closes in the direction towards the groove ground (58).

## Revendications

1. Dispositif de guidage de fils, pour déterminer un circuit de fil et pour amener un fil (8) essentiellement en ligne droite et au sens de circulation défini (49), dispositif qui comprend un dispositif de coupe avec un couteau (34) et un tranchant de couteau (36), le couteau étant situé dans un plan de couteau en travers par rapport au circuit de fil, et le dispositif de guidage de fils comprenant des dispositifs (10, 52) pour la mise en oeuvre d'un mouvement relatif (48, 56) entre le couteau (34) et le fil (8) en travers par rapport au circuit de fil;
caractérisé en ce que
- le tranchant de couteau (36) est dressé dans la direction du mouvement relatif - qui, lui, résulte du mouvement du fil par rapport au mouvement relatif mentionné ci-devant - entre le couteau (34) et le fil, de manière à obtenir que le fil n'a pas de composante de mouvement en travers du tranchant de couteau (36);
- qu'au dispositif de coupe est conjugué au moins un bord de référence (51) qui est disposé dans un plan de référence, ce plan de référence gardant une distance au plan de couteau, et le bord de référence (51) croisant le tranchant de couteau (36) tout en formant avec lui (le tranchant de couteau), en vue verticale sur le plan de couteau, une entaille en forme de clavette, qui se rétrécie dans la direction du mouvement relatif résultant mentionné ci-devant.

2. Dispositif selon la revendication 1,
caractérisé en ce que
- deux bords de référence (51), disposés chacun dans un plan de référence, sont conjugués au dispositif de coupe,
les deux plans de référence se trouvant des deux côtés du plan de couteau et chacun des deux bords de référence (51) croisant le tranchant de couteau (36) et formant avec lui (le tranchant), en vue verticale sur le plan de couteau, une entaille en forme de clavette qui se rétrécie dans la direction du mouvement relatif résultant mentionné ci-devant.

3. Dispositif selon la revendication 1 ou 2,
caractérisé en ce
- que le dispositif de guidage de fils comprend en plus un dispositif de mouvement transversal (10) pour le fil,
- que le couteau (34) est disposé - en direction du circuit de fil - dans le triangle (47) constitué par le mouvement transversal (10) de manière à obtenir que le mouvement relatif mentionné ci-devant s'établit par le mouvement transversal (48) lui-même, en travers de la ligne du fil,
- qu'au moins un bord de référence (51) perce le plan de mouvement transversal (50) du triangle de mouvement transversal(47).

4. Dispositif selon la revendication 2,
caractérisé en ce
- que le dispositif de guidage de fils comprend en plus un rouleau rotatif, particulièrement un disque de serrage (52) pour encastrer un tube de bobine,
- que le rouleau (52) comporte, entre deux plans radiaux, une rainure circonférentielle (58),
- que le rouleau est disposé, par rapport au dispositif de guidage de fils, de manière à permettre que le fil est amené tangentiellement au sens de bobinage à l'intérieur de la rainure (58),
- que le couteau (34) est fixé à la paroi (54) de la rainure circonférentielle (58) et que les deux bords de référence (51) se trouvent à la paroi opposée (55) de la rainure circonférentielle (58),
- que le plan de couteau se trouve en travers par rapport aux plans radiaux et essentiellement sur une développante par rapport au fond de la rainure (58),
- que l'entaille en forme de clavette entre le tranchant de couteau (36) et les bords de référence (51) se rétrécie en direction de l'intérieur de la rainure circonférentielle (58).
